# EUROPÄISCHE PATENTSCHRIFT

(11) **EP 1 319 751 B1**
(45) Veröffentlichungstag und Bekanntmachung des Hinweises auf die Patenterteilung: **22.02.2006**
(21) Anmeldenummer: 02450254.4
(22) Anmeldetag: 06.11.2002
(51) Int. Cl.: E01B 35/00, B61L 23/06

(54) **Arbeitsfahrzeug und Verfahren zum führerlosen Betrieb**
Working vehicle and method for operating without driver
Véhicule utilitaire et méthode pour fonctionner sans commande

(30) Priorität: 07.12.2001 AT 93701 U
(43) Veröffentlichungstag der Anmeldung: 18.06.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Gruber, Leopold, 3270 Scheibbs (AT)

(56) Entgegenhaltungen:
- EP-A- 0 624 500
- EP-A- 0 915 203
- DE-B- 1 137 189
- US-A- 5 623 244

## Beschreibung

Die Erfindung betrifft ein Arbeitsfahrzeug mit einem durch Schienenfahrwerke auf einem Gleis abstützbaren, eine höhenverstellbare Arbeitsbühne mit einer Steuereinrichtung zur Inbetriebnahme eines Fahrantriebes aufweisenden Fahrzeugrahmen, sowie ein Verfahren zum führerlosen Betrieb eines gleisverfahrbaren Arbeitsfahrzeuges.

Bei derartigen gleisverfahrbaren Arbeitsfahrzeugen besteht das Problem, daß die auf der Arbeitsbühne befindlichen Arbeitskräfte einen unmittelbar vor dem Fahrzeug befindlichen Gleisabschnitt nicht einsehen können. Abgesehen davon sind die Arbeitskräfte durch ihre Tätigkeit abgelenkt und mit einer Positionsänderung der Arbeitsbühne auch einer unterschiedlichen Sicht auf das Gleis ausgesetzt. Aus diesen Gründen ist eine Steuerung des Fahrzeuges von der Arbeitsbühne aus sehr gefährlich und bei verschiedenen Bahnen auch verboten.

Die Aufgabe der vorliegenden Erfindung liegt nun in der Schaffung eines Arbeitsfahrzeuges der gattungsgemäßen Art, mit dem eine problemlose Steuerung des Arbeitsfahrzeuges von der Arbeitsbühne aus möglich ist.

Erfindungsgemäß wird diese Aufgabe mit einem Arbeitsfahrzeug der eingangs genannten Art dadurch gelöst, daß an einer Stirnseite des Fahrzeuges ein berührungslos wirksames Distanzmeßgerät mit einer - bezüglich einer durch das Gleis gebildeten Gleisebene - einen Neigungswinkel einschließenden Tastebene zur Erzeugung einer durch Gleis- und Tastebene gebildeten, quer zur Gleislängsrichtung verlaufenden Tastlinie angeordnet ist.

Durch diese Ausbildung eines Arbeitsfahrzeuges ist zuverlässig sichergestellt, daß auch Hindernisse, die von den auf der Arbeitsbühne befindlichen Arbeitskräften uneinsehbar sind, nicht überfahren werden und das Fahrzeug auch rechtzeitig gestoppt wird. Damit besteht für die Arbeitskräfte auch der große Vorteil, sich uneingeschränkt auf ihre Arbeit konzentrieren zu können. Zweckmäßigerweise kann bei Unterschreiten eines dem Mindestabstand vorgeordneten Vorwarnbereiches ein Signalton die Arbeitskräfte auf die drohende Situation aufmerksam machen, so daß diese nicht durch einen plötzlichen Maschinenstopp gefährdet werden.

Weitere Vorteile und Ausbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
- Fig. 1: eine Seitenansicht eines Arbeitsfahrzeuges und
- Fig. 2: eine vereinfachte Draufsicht auf einen Teil des Arbeitsfahrzeuges.

Ein in Fig. 1 und 2 dargestelltes Arbeitsfahrzeug 1 ist durch Schienenfahrwerke 2 auf einem Gleis 3 in einer Arbeitsrichtung 4 verfahrbar. Auf einem Fahrkabinen 5 aufweisenden Fahrzeugrahmen 6 ist eine durch Antriebe 7 höhenverstellbare Arbeitsbühne 8 befestigt. Ein Fahrantieb 9 ist durch eine Energieeinheit 10 beaufschlagbar.

An beiden Stirnseiten 11 des Fahrzeugrahmens 6 ist ein berührungslos wirksames Distanzmeßgerät 12 angeordnet. Dieses sendet einen gepulsten Laserstrahl 13 aus, der nach Reflexion wiederum im Distanzmeßgerät 12 registriert wird. Die Zeit zwischen Aussenden und Empfang des Laserstrahles 13 ist direkt proportional zur Entfernung zwischen Distanzmeßgerät 12 und die Reflexion verursachendem Objekt. Durch einen nicht näher dargestellten Drehspiegel wird der Laserstrahl 13 abgelenkt und unter Bildung einer Tastebene 14 aufgefächert. Diese schließt mit einer durch das Gleis 3 gebildeten Gleisebene 15 einen Neigungswinkel α ein, wobei eine normal zur Maschinen- bzw. Gleislängsrichtung verlaufende, gemeinsame Tastlinie 16 gebildet wird.

Für eine zweifache Absicherung ist eine erste und eine zweite bzw. eine vordere und eine hintere Tastebene 14 mit jeweils unterschiedlichem Neigungswinkel α vorgesehen. Die einen kleineren Neigungswinkel α aufweisende vordere Tastebene 14 mit einer vorderen Tastlinie 16 ist zur Aktivierung einer akustischen Signaleinrichtung 17 durch eine Steuereinrichtung 19 ausgebildet, sobald durch das Distanzmeßgerät 12 ein auf dem Gleis 3 befindliches Hindernis 18 registriert wird. Dies ist dann der Fall, wenn durch Reflexion des Laserstrahles 13 am Hindernis 18 ein Mindestabstand x zwischen Distanzmeßgerät 12 und Tastlinie 16 unterschritten wird. Zweckmäßigerweise ist eine gewisse Toleranzgrenze y für die Unterschreitung einzubeziehen, so daß nicht bereits bei jeder kleinsten Unebenheit der Gleisebene 15 fälschlicherweise ein Hindernis detektiert wird.

Sobald das Hindernis 18 in die nachfolgende Tastebene 14 gerät und ein Mindestabstand x zum Distanzmeßgerät 12 unterschritten wird, erfolgt über die mit dem Distanzmeßgerät 12 verbundene Steuereinrichtung 19 eine automatische Aktivierung einer Bremseinrichtung 20 in Verbindung mit einer Unterbrechnung der Beaufschlagung des Fahrantriebes 9. Damit kommt es zu einem sofortigen sicherheitsbedingten Stillstand des Fahrzeuges 1.

Wie in Fig. 2 ersichtlich, entspricht die normal zur Maschinenlängsrichtung verlaufende Länge jeder Tastlinie 16 wenigstens einer Breite b des Arbeitsfahrzeuges 1.

## Patentansprüche

1. Arbeitsfahrzeug (1) mit einem durch Schienenfahrwerke (2) auf einem Gleis (3) abstützbaren, eine höhenverstellbare Arbeitsbühne (8) mit einer Steuereinrichtung (19) zur Inbetriebnahme eines Fahrantriebes (9) aufweisenden Fahrzugrahmen (6), **dadurch gekennzeichnet, daß** an einer Stirnseite (11) des Fahrzeuges (1) ein berührungslos wirksames Distanzmeßgerät (12) mit einer - bezüglich einer durch das Gleis (3) gebildeten Gleisebene (15) - einen Neigungswinkel (α) einschließenden Tastebene (14) zur Erzeugung einer durch Gleis- und Tastebene (15,14) gebildeten, quer zur Gleislängsrichtung verlaufenden Tastlinie (16) angeordnet ist.

2. Arbeitsfahrzeug (1) nach Anspruch 1, **dadurch gekennzeichnet, daß** die Tastebene (14) durch einen aufgefächerten Laserstrahl (13) gebildet ist, wobei die Länge der Tastlinie (16) wenigstens einer Breite (b) des Arbeitsfahrzeuges (1) entsprechend ausgebildet ist.

3. Arbeitsfahrzeug (1) nach Anspruch 1 oder 2, **dadurch gekennzeichnet, daß** die mit dem Distanzmeßgerät (12) verbundene Steuereinrichtung (19) für eine Aktivierung einer Signaleinrichtung (17) im Falle einer Unterschreitung eines Mindestabstandes (x) zwischen Distanzmeßgerät (12) und Tastlinie (16) vorgesehen ist.

4. Arbeitsfahrzeug (1) nach Anspruch 1, 2 oder 3, **dadurch gekennzeichnet, daß** die mit dem Distanzmeßgerät (12) verbundene Steuereinrichtung (19) für eine Aktivierung einer Bremseinrichtung (20) im Falle einer Unterschreitung eines Mindestabstandes (x) zwischen Distanzmeßgerät (12) und Tastlinie (16) vorgesehen ist.

5. Maschine nach einem der Ansprüche 1 bis 4, **dadurch gekennzeichnet, daß** eine erste und eine zweiteTastebene (14) mit jeweils unterschiedlichem Neigungswinkel (α) vorgesehen ist.

6. Maschine nach Anspruch 5, **dadurch gekennzeichnet, daß** die einen kleineren Neigungswinkel (α) aufweisende erste Tastebene (14) zur Aktivierung der akustischen Signaleinrichtung (17) und die zweite Tastebene (14) zur Aktivierung der Bremseinrichtung (20) ausgebildet ist.

7. Maschine nach einem der Ansprüche 1 bis 6, **dadurch gekennzeichnet, daß** an jeder Stirnseite (11) ein Distanzmeßgerät (12) angeordnet ist.

8. Verfahren zum führerlosen Betrieb eines gleisverfahrbaren Arbeitsfahrzeuges (1), das von einer höhenverstellbaren Arbeitsbühne (8) aus gesteuert wird, **dadurch gekennzeichnet, daß** unter permanenter berührungsloser Abtastung eines in Arbeitsrichtung (4) vor dem Arbeitsfahrzeug (1) befindlichen Bereiches eines Gleises (3) ein automatischer Stillstand des Arbeitsfahrzeuges (1) durchgeführt wird, sobald durch die Abtastung ein auf dem Gleis (3) befindliches Hindernis (18) registriert und ein Mindestabstand (x) zum Arbeitsfahrzeug (1) unterschritten wird.

## Claims

1. A working vehicle (1), including a vehicle frame (6) which is supportable by on-track undercarriages (2) on a track (3) and comprises a vertically adjustable work platform (8) having a control device (19) for actuation of a motive drive (9), **characterized in that** a non-contact distance measuring apparatus (12) is arranged at a front end (11) of the vehicle (1) and has a scanning plane (14), enclosing an angle of inclination (α) with regard to a track plane (15) formed by the track (3), for producing a scanning line (16) formed by the track- and scanning planes (15,14) and extending transversely to the longitudinal direction of the track.

2. A working vehicle (1) according to claim 1, **characterized in that** the scanning plane (14) is formed by a fan-shaped laser beam (13), wherein the length of the scanning line (16) is configured to conform to at least a width (b) of the working vehicle (1).

3. A working vehicle (1) according to claim 1 or 2, **characterized in that** the control device (19) connected to the distance measuring apparatus (12) is provided for activation of a signalling device (17) if the scanning line (16) is spaced less than a minimum distance (x) from the distance measuring apparatus (12).

4. A working vehicle (1) according to claim 1, 2 or 3, **characterized in that** the control device (19) connected to the distance measuring apparatus (12) is provided for activation of a braking device (20) if the scanning line (16) is spaced less than a minimum distance (x) from the distance measuring apparatus (12).

5. A machine according to one of claims 1 to 4, **characterized in that** a first and a second scanning plane (14) are provided, each having a different angle of inclination (α).

6. A machine according to claim 5, **characterized in that** the first scanning plane (14), having a smaller angle of inclination (α), is designed for activation of the acoustic signalling device (17), and the second scanning plane (14) is designed for activation of the braking device (20).

7. A machine according to one of claims 1 to 6, **characterized in that** a respective distance measuring apparatus (12) is arranged at either front end (11).

8. A method of driver-less operation of a working vehicle (1), mobile on a track, which is controlled from a vertically adjustable work platform (8), **characterized in that**, during continuous non-contact scanning of a region of the track (3) situated ahead of the working vehicle (1) in the working direction (4), an automatic stoppage of the working vehicle (19) is effected as soon as an obstacle (18) situated on the track (3) is registered by the scanning operation and found to be spaced less than a minimum distance (x) from the working vehicle (1).

## Revendications

1. Véhicule utilitaire (1) avec un châssis de véhicule (6) pouvant être supporté sur une voie (3) par des bogies pour rails (2), présentant une plate-forme de travail (8) réglable en hauteur avec un dispositif de commande (19) pour la mise en route d'un entraînement de conduite (9), **caractérisé en ce qu'**un appareil de mesure de distance (12) agissant sans contact est disposé sur un côté frontal (11) du véhicule (1), avec un plan de détection (44) formant un angle d'inclinaison (α) - par rapport à un plan de la voie (15) formé par la voie (3) - pour la génération d'une ligne de détection (16) formée par le plan de la voie et le plan de détection (15, 14), s'étendant transversalement à la direction longitudinale de la voie.

2. Véhicule utilitaire (1) selon la revendication 1, **caractérisé en ce que** le plan de détection (14) est formé par un faisceau laser en éventail (13), la longueur de la ligne de détection (16) étant réalisée en fonction d'au moins une largeur (b) du véhicule utilitaire (1).

3. Véhicule utilitaire (1) selon la revendication 1 ou 2, **caractérisé en ce que** le dispositif de commande (19) connecté à l'appareil de mesure de distance (12) est prévu pour activer un dispositif de signalisation (17) dans le cas où une distance minimale (x) entre l'appareil de mesure de distance (12) et la ligne de détection (16) n'est plus respectée.

4. Véhicule utilitaire (1) selon la revendication 1, 2 ou 3, **caractérisé en ce que** le dispositif de commande (19) connecté à l'appareil de mesure de distance (12) est prévu pour activer un dispositif de freinage (20) dans le cas où une distance minimale (x) entre l'appareil de mesure de distance (12) et la ligne de détection (16) n'est plus respectée.

5. Machine selon l'une quelconque des revendications 1 à 4, **caractérisée en ce que** l'on prévoit un premier et un deuxième plan de détection (14) avec dans chaque cas un angle d'inclinaison (α) différent.

6. Machine selon la revendication 5, **caractérisée en ce que** le premier plan de détection (14) présentant un angle d'inclinaison (α) plus petit est réalisé pour l'activation du dispositif de signalisation acoustique (17) et le deuxième plan de détection (14) est réalisé pour l'activation du dispositif de freinage (20).

7. Machine selon l'une quelconque des revendications 1 à 6, **caractérisée en ce que** l'on prévoit un appareil de mesure de distance (12) au niveau de chaque côté frontal (11).

8. Procédé pour le fonctionnement sans conducteur d'un véhicule utilitaire (1) ferroviaire, qui est commandé à partir d'une plate-forme de travail réglable en hauteur (8), **caractérisé en ce que** par détection permanente sans contact d'une zone d'une voie (3) se trouvant, dans la direction de travail (4), devant le véhicule utilitaire (1), un arrêt automatique du véhicule utilitaire (1) est effectué dès que la détection enregistre un obstacle (18) se trouvant sur la voie (3) et qu'une distance minimale (x) au véhicule utilitaire (1) n'est plus respectée.
